# EUROPÄISCHE PATENTSCHRIFT

(11) **EP 1 171 708 B1**
(45) Veröffentlichungstag und Bekanntmachung des Hinweises auf die Patenterteilung: **14.09.2005**
(21) Anmeldenummer: 01913560.7
(22) Anmeldetag: 02.02.2001
(51) Int. Cl.: F02M 61/16, F02M 61/08, F02M 61/04, F02M 61/18

(54) **EINSPRITZDÜSE**
INJECTION NOZZLE
BUSE D'INJECTION

(30) Priorität: 07.02.2000 DE 10005373; 08.01.2001 DE 10100512
(43) Veröffentlichungstag der Anmeldung: 16.01.2002
(73) Patentinhaber: ROBERT BOSCH GMBH, 70442 Stuttgart (DE)
(72) Erfinder: POTZ, Detlev, 70193 Stuttgart (DE); MACK, Gerhard, 70565 Stuttgart (DE); BRENK, Achim, 75236 Kaempfelbach-Bilfingen (DE); KLENK, Wolfgang, 74369 Loechgau (DE); KUEGLER, Thomas, 70825 Korntal-Muenchingen (DE); BLEHER, Roland, 70435 Stuttgart (DE); GORDON, Uwe, 71706 Markgroeningen (DE); MACK, Manfred, 89174 Altheim (DE)
(86) Internationale Anmeldenummer: PCT/DE2001/000394
(87) Internationale Veröffentlichungsnummer: WO 2001/059293

(56) Entgegenhaltungen:
- DE-A- 19 504 849
- US-A- 4 640 252
- PATENT ABSTRACTS OF JAPAN vol. 1999, no. 01, 29. Januar 1999 (1999-01-29) -& JP 10 281038 A (DENSO CORP), 20. Oktober 1998 (1998-10-20)

## Beschreibung

### Stand der Technik

Die Erfindung betrifft eine Einspritzdüse, die mit einem Düsenkörper, einer in diesem verschiebbaren Düsennadel und zwei Gruppen von Spritzlöchern versehen ist. In Abhängigkeit von der Größe des Öffnungshubes der Düsennadel wird entweder nur eine Gruppe der Spritzlöcher oder werden beide Gruppen der Spritzlöcher für die Einspritzung genutzt. Auf diese Weise lassen sich unterschiedliche Einspritzquerschnitte verwenden, so daß die Kraftstoffeinspritzung besser an die jeweiligen Betriebsbedingungen der von der Einspritzanlage versorgten Verbrennungskraftmaschine angepaßt werden kann.

Um den Einspritzquerschnitt in der gewünschten Weise wählen zu können, muß der Öffnungshub der Düsennadel möglichst präzise gesteuert werden. Hierzu gibt es mittlerweile verschiedene Lösungsansätze. Eine Möglichkeit der Steuerung des Öffnungshubes besteht darin, das Öffnen und Schließen der Düsennadel direkt von einem Piezo-Aktor hervorzurufen. Auf diese Weise kann nahezu jede beliebige Zwischenposition innerhalb des Nadelhubes angefahren und gehalten werden. Eine andere Möglichkeit zur Steuerung des Öffnungshubes besteht darin, den das Öffnen der Düsennadel hervorrufenden Kraftstoffdruck so zu steuern, daß sich der gewünschte Öffnungshub einstellt.

Die Aufgabe der Erfindung besteht darin, eine Kraftstoffeinspritzdüse zu schaffen, bei der der Öffnungshub der Düsennadel mit geringem Aufwand und hoher Zuverlässigkeit auf einen gewünschten Wert beschränkt werden kann. Die Aufgabe der Erfindung besteht weiterhin darin, eine Kraftstoffeinspritzdüse zu schaffen, bei der der Spritzquerschnitt unabhängig von allen anderen Parametern gewählt werden kann.

Aus dem Stand der Technik ist darüber hinaus die DE 195 04 849 A1 bekannt, in der ein Einspritzventil beschrieben ist, das ein längsbewegliches Ventilglied und eine hydraulische Anschlagkammer umfaßt. Die hydraulische Anschlagkammer kann über ein Steuerventil entlastet werden, so daß je nach Stellung des Steuerventils eine Längsbewegung des Ventilglieds ermöglicht oder blockiert wird. Die Befüllung des Steuerraums geschieht dabei mit Hochdruck aus dem Common-Rail-System. Das Steuerventil ist als Magnetventil ausgebildet und kann auch mehrere Einspritzventile gleichzeitig ansteuern.

### Vorteile der Erfindung

Eine Einspritzdüse mit den Merkmalen des Patentanspruchs 1 hat den Vorteil, daß der Öffnungshub der Düsennadel mit geringem Aufwand in der gewünschten Weise begrenzt werden kann. Wenn nur ein geringer Öffnungshub gewünscht wird, wird das Steuerventil geschlossen, so daß das Ausfließen des in der Anschlagkammer vorhandenen Fluids verhindert wird. Das den Ausgang der Anschlagkammer steuernde Steuerventil kann dabei mit geringer Energie betätigt werden, da es nicht unmittelbar von dem hohen Druck beaufschlagt wird, der das Öffnen der Düsennadel hervorruft. Weiterhin kann das Steuerventil während der Einspritzpausen der Einspritzdüse betätigt werden, also zwischen zwei aufeinanderfolgenden Einspritzzyklen, so daß die Schaltvorgänge in Phasen mit geringer Druckbeaufschlagung erfolgen und an die Schaltphasen keine hohen Anforderungen hinsichtlich des Zeitpunktes gestellt werden müssen. Durch den Schaltvorgang, also das Öffnen und Schließen der Steuerventils zwischen zwei Einspritzungen, ist bereits vor einem Düsennadelhub festgelegt welche Größe der Öffnungshub haben soll. Im Gegensatz dazu mußte bei den bekannten Systemen der Öffnungshub zu einem bestimmten Zeitpunkt unterbrochen werden, weshalb an die zeitliche Präzision des Schaltvorganges hohe Anforderungen gestellt werden mußten.

Vorteilhafte Ausgestaltungen der Erfindung ergeben sich aus den Unteransprüchen.

### Zeichnungen

Die Erfindung wird nachfolgend unter Bezugnahme auf verschiedene Ausführungsformen beschrieben, die in den beigefügten Zeichnungen dargestellt sind. In diesen zeigen:
- Figur 1 in einer Schnittansicht eine Einspritzdüse gemäß einer ersten Ausführungsform der Erfindung;
- Figur 2 in einer Schnittansicht eine zweite Ausführungsform der Erfindung;
- Figur 3 in einer vergrößerten Schnittansicht das Steuerventil, das bei den in den Figuren 1 und 2 gezeigten Einspritzdüsen verwendet wird;
- Figur 3a in einer vergrößerten Schnittansicht eine Ausführungsvariante zu dem in Figur 3 gezeigten Steuerventil;
- Figur 4 in einer vergrößerten Schnittansicht eine alternative nicht erfindungsgemäße Ausgestaltung des Steuerventils;
- Figur 5 in einer schematischen Ansicht eine hydraulische Schaltung, wie sie bei dem Steuerventil gemäß Figur 3 verwendet werden kann; und
- Figur 6 in einer schematischen Ansicht die hydraulische Schaltung entsprechend der Variante des Steuerventils von Figur 4;
- Figur 7a eine Einspritzdüse gemäß einer ersten Variante der zweiten Ausführungsform;
- Figur 7b in vergrößertem Maßstab schematisch das bei der Einspritzdüse von Figur 7a verwendete Steuerventil;
- Figur 7c in vergrößertem Maßstab schematisch einen Ausschnitt einer Variante des in Figur 7b gezeigten Steuerventils;
- Figur 7d den Ausschnitt d von Figur 7c in wiederum vergrößertem Maßstab;
- Figur 7e in vergrößertem Maßstab schematisch einen Ausschnitt einer weiteren Variante des in Figur 7b gezeigten Steuerventils;
- Figur 7f den Ausschnitt f von Figur 7e in wiederum vergrößertem Maßstab;
- Figur 7g in vergrößertem Maßstab schematisch einen Ausschnitt einer weiteren Variante des in Figur 7b gezeigten Steuerventils;
- Figur 7h den Ausschnitt h von Figur 7g in wiederum vergrößertem Maßstab;
- Figur 8a eine Einspritzdüse gemäß einer zweiten Variante der zweiten Ausführungsform; und
- Figur 8b in vergrößertem Maßstab schematisch das bei der Einspritzdüse von Figur 8a verwendete Steuerventil.

### Beschreibung der Ausführungsbeispiele

In Figur 1 ist eine Einspritzdüse gezeigt, die einen Düsenkörper 10 aufweist. Dieser ist an seinem brennraumseitigen Ende mit zwei Gruppen von Spritzlöchern 12, 14 versehen, durch die Kraftstoff eingespritzt werden kann, der über eine Versorgungsbohrung 16 und eine Druckkammer 18 zugeführt wird.

In dem Düsenkörper 10 ist eine Düsennadel 20 verschiebbar angeordnet. Diese wird von einer Rückstellfeder 22 in eine Stellung beaufschlagt, in der die Spritzlöcher 12, 14 verschlossen sind. Durch Anlegen eines ausreichend hohen Kraftstoffdrucks an die Druckkammer 18 kann die Düsennadel 20 entgegen der Wirkung der Druckfeder 22 bezüglich Figur 1 nach oben verschoben werden, so daß in Abhängigkeit von der Größe dieses Öffnungshubes entweder nur die Spritzlöcher 14 oder auch die Spritzlöcher 12 freigegeben werden. Da sich die Düsennadel 20 zum Öffnen der Spritzlöcher in das Innere des Düsenkörpers 10 hinein verstellt, wird dieser Typ von Einspritzdüse als innenöffnende Einspritzdüse bezeichnet.

Die Düsennadel 20 ist mit einem Kolben 24 versehen, der verschiebbar in einer Anschlagkammer 26 angeordnet ist, die im Düsenkörper 10 ausgebildet ist. Unter dem Begriff "Kolben" wird hierbei jede geeignete Gestaltung verstanden, die bei einem Öffnungshub der Düsennadel eine Volumenverschiebung eines Fluids hervorrufen kann, die wiederum zu den nachfolgend beschriebenen Steuerungszwecken beeinflußt werden kann.

Der Kolben 24 unterteilt die Anschlagkammer 26 in zwei Abschnitte, wobei der bezüglich des Kolbens von den Spritzlöchern abgewandte Abschnitt der Anschlagkammer 26 mit einem Ausgang 28 versehen ist. Zwischen dem Kolben 24 und der Düsennadel 20 ist eine Anschlagplatte 29 angeordnet, die den maximalen Öffnungshub der Düsennadel begrenzt.

Der Ausgang 28 führt zu einer Ventilkammer 30 (siehe auch Figur 3) eines Steuerventils 31. In der Ventilkammer ist eine Ventilkugel 32 angeordnet, die von einer Ventilfeder 34 gegen einen Ventilsitz 36 beaufschlagt wird.

Auf der von der Ventilfeder 34 abgewandten Seite der Ventilkugel 32 greift an dieser ein Betätigungsteil an, das aus einem Stellkolben 38 und einem Fortsatz 40 besteht. Der Stellkolben 38 ist in einer Stellkammer 42 angeordnet, deren von der Ventilkammer 30 abgewandter Abschnitt mit einer Steuerleitung 44 verbunden ist und deren der Ventilkammer 30 zugewandter Abschnitt mit einer Rückführleitung 46 verbunden ist. Die Rückführleitung 46 führt in einen Leckage-Sammelraum 48 im Düsenkörper 10. Mit dem Leckage-Sammelraum 48 ist auch eine Leckage-Abführleitung 49 verbunden, die zwischen der Anschlagplatte 29 und dem Kolben 24 mündet.

Wie anhand der Ausführungsvariante von Figur 3a zu sehen ist, kann anstelle der Ventilkugel 32 auch ein Ventilkonus 32' verwendet werden.

Die beschriebene Einspritzdüse arbeitet in der folgenden Weise: Vor Einspritzbeginn wird in Abhängigkeit von externen Parametern festgelegt, ob ein vollständiger Öffnungshub der Düsennadel erforderlich ist, so daß die beiden Gruppen von Spritzlöchern 12, 14 geöffnet werden, oder ob nur ein Teilöffnungshub erforderlich ist, so daß nur die Spritzlöcher 14 freigegeben werden. Wenn ein vollständiger Öffnungshub erforderlich ist, wird durch Anlegen eines geeigneten Drucks an die Steuerleitung 44, beispielsweise eines Kraftstoff-Vorförderdrucks, der Stellkolben in Richtung zur Ventilkammer 30 hin verschoben, so daß die Ventilkugel 32 entgegen der Wirkung der Ventilfeder 34 mittels des Fortsatzes 40 vom Ventilsitz 36 abgehoben wird. Somit ist der Ausgang 28 aus der Anschlagkammer 26 zur Rückführleitung 46 geöffnet.

Wenn nun bei geöffnetem Steuerventil 31 die Düsennadel 20 durch Anlegen eines geeigneten Kraftstoffdrucks an die Versorgungsbohrung 16 geöffnet wird, kann das in der Anschlagkammer 26 oberhalb des Kolbens 24 vorhandene Fluid an der Ventilkugel 32 vorbei aus der Anschlagkammer 26 entweichen. Somit kann die Düsennadel 20 vollständig geöffnet werden, da sich der Kolben 24 nahezu frei in der Anschlagkammer 26 verschieben kann, wobei der maximale Öffnungshub durch die Anschlagplatte 29 vorgegeben ist.

Wenn dagegen nur ein Teilöffnungshub der Düsennadel 20 erforderlich ist, wird an die Steuerleitung 44 kein Druck angelegt. Dies ermöglicht der Ventilfeder 34, die Ventilkugel 32 gegen den Ventilsitz 36 zu drücken, so daß die Verbindung vom Ausgang 28 zur Rückführleitung 46 blockiert ist.

Wenn nun über die Versorgungsbohrung 16 ein solcher Druck auf die Düsennadel 20 einwirkt, daß die Düsennadel 20 in Öffnungsrichtung beaufschlagt wird, wirkt das in der Anschlagkammer 26 oberhalb des Kolbens 24 und in der Ventilkammer 30 enthaltene Fluid als hydraulische Feder, die nur ein begrenztes Öffnen der Düsennadel ermöglicht. Die Steifigkeit dieser hydraulischen Feder ist so abgestimmt, daß der gewünschte Teilöffnungshub erzielt wird, bei dem nur die Gruppe von Spritzlöchern 14 freigegeben wird.

In Figur 5 ist gezeigt, wie die Steuerventile aller Einspritzdüsen einer Einspritzanlage gemeinsam geschaltet werden können. Die Steuerleitungen werden gemeinsam von einem Aktor 50 gesteuert, der die Steuerleitungen entweder mit einer Vorförder-Leitung 52 oder einem Leckage-Sammelraum verbinden kann. Wenn die Steuerleitungen 44 mit der Vorförder-Leitung verbunden sind, werden die Stellkolben der einzelnen Steuerventile mit unter Vorförderdruck stehendem Kraftstoff beaufschlagt. Dies führt dazu, daß das Steuerventil geöffnet ist, so daß der Ausgang 28 der Anschlagkammer 26 mit dem Leckage-Sammelraum verbunden ist und ein vollständiges Öffnen der Düsennadeln der Einspritzdüsen möglich ist. Wenn dagegen die Steuerleitungen 44 mit dem Leckage-Sammelraum verbunden sind, sind die Steuerventile 31 geschlossen, so daß eine Begrenzung des Öffnungshubes der Düsennadeln vorgenommen wird.

Ein besonderes Merkmal dieser Hubbegrenzung liegt darin, daß das Öffnen und Schließen des Steuerventils in den Einspritzpausen und somit im unbelasteten Zustand des Ventils erfolgt; die Kräfte zur Betätigung des Steuerventils sind damit sehr klein. Durch die unmittelbare Nähe des Steuerventils zur Anschlagkammer ergibt sich ein kleines Volumen und damit eine steife Kennlinie der von dem eingeschlossenen Volumen gebildeten hydraulischen Feder. Da das Steuerventil mit Kraftstoff betätigt werden kann, der nicht unter Einspritzdruck stehen muß, sondern lediglich unter Niederdruck, beispielsweise Vorförderdruck, ergibt sich ein geringer Energiebedarf und ein vereinfachter Aufbau, da keine Hochdruckleitungen erforderlich sind. Ferner ergeben sich keine Probleme mit Druckschwingungen. Alternativ zur Nutzung des Vorförderdrucks der Kraftstoffs kann der Niederdruck auch durch ein separates Versorgungssystem bereitgestellt werden oder durch einen Leckstrom des Hochdrucksystems.

In Figur 2 ist eine Einspritzdüse gemäß einer zweiten Ausführungsform gezeigt. Für Bauelemente, die von der ersten Ausführungsform bekannt sind, werden dieselben Bezugszeichen verwendet, und es wird auf die obigen Erläuterungen verwiesen. Im Unterschied zur Einspritzdüse gemäß der ersten Ausführungsform ist die Einspritzdüse gemäß der zweiten Ausführungsform eine außenöffnende Einspritzdüse, also eine Einspritzdüse, bei der die Düsennadel 20 zum Öffnen nach außen zum Brennraum hin verstellt wird. Aus diesem Grunde ist der Ausgang 28 in dem Abschnitt der Anschlagkammer 26 angeordnet, der bezüglich des Kolbens 24 den Spritzlöchern zugewandt ist.

Hinsichtlich der Funktionsweise ergeben sich keine Unterschiede zu der Einspritzdüse gemäß der ersten Ausführungsform.

In Figur 4 ist eine nicht erfindungsgemäße Variante zu dem in Figur 3 gezeigten Steuerventil dargestellt. Anstelle des Stellkolbens 38 wird hier ein Piezo-Aktor 39 verwendet, der zusammen mit dem Fortsatz das Eetätigungsteil für die Ventilkugel 32 bildet. Der Piezo-Aktor 39 kann direkt durch Längenänderung den Fortsatz 40 so zur Ventilfeder 34 hin bewegen, daß die Ventilkugel 32 vom Ventilsitz 36 abgehoben wird; anstelle der Steuerleitung 44 werden (nicht dargestellte) Kabel verwendet, um die notwendige Spannung an den Piezo-Aktor anzulegen.

In Figur 6 ist schematisch das Steuerventil 31 gemäß der Variante von Figur 4 gezeigt. Der Piezo-Aktor 39 kann durch Betätigung der Ventilkugel 32 die Verbindung des Ausgangs 28 zur Rückführleitung 46 öffnen oder schließen, um auf diese Weise einen variablen Hub der Düsennadel 20 der Einspritzdüse zu erzielen.

In den Figuren 7a und 7b ist eine erste Variante zur zweiten Ausführungsform gezeigt, also eine außenöffnende Einspritzdüse. Soweit bei dieser Variante Bauteile verwendet werden, die von den vorhergehenden Figuren bekannt sind, werden dieselben Bezugszeichen verwendet, und es wird auf die obigen Erläuterungen verwiesen.

Im Unterschied zu dem Steuerventil, das in Figur 3a gezeigt ist, wird bei dem Steuerventil, das im Detail in Figur 7b gezeigt ist, zusätzlich zum ersten Ventilsitz 36 ein zweiter Ventilsitz 37 verwendet, der dem ersten Ventilsitz auf der anderen Seite des Ventilkonus 32' gegenüberliegt.

Wenn der Ventilkonus am ersten Ventilsitz anliegt, ist der Ausgang aus der Anschlagkammer 26 verschlossen. In diesem Zustand ist ein hydraulischer Hubanschlag gebildet, der den Öffnungshub der Düsennadel 12 nach einer Strecke von etwa 50% des maximalen Öffnungshubes begrenzt, die Öffnungsbewegung der Düsennadel also stoppt.

Wenn der Stellkolben 38 mit Niederdruck beaufschlagt wird, der vorzugsweise kleiner als 10 bar ist, wird das Steuerventil geöffnet und der Ventilkonus vom ersten Ventilsitz abgehoben und in Anlage am zweiten Ventilsitz 37 gebracht. Dadurch ist die Verbindung von der Anschlagkammer über deren Ausgang 28 hin zur Rückführleitung geöffnet, so daß die beim Öffnungshub der Düsennadel vom Kolben 24 verdrängte Fluidmenge aus der Anschlagkammer 26 abfließen kann.

Der zweite Ventilsitz dient dazu, bei einem eventuellen Druckaufbau im Steuerventil zu verhindern, daß auf den Ventilkonus eine Schließkraft wirkt, die ihn gegen den ersten Ventilsitz beaufschlagt und das Steuerventil schließt. Ein solcher Druckaufbau könnte von dem bei einer Fluidrückströmung beim Öffnen der Düsennadel wirkenden Strömungswiderstand hervorgerufen werden. Bei einem Druckaufbau würde eine Schließkraft erzeugt, die zum einen von der Druckdifferenz zwischen dem auf den Stellkolben einwirkenden Druck und dem Druck auf der von dem Stellkolben abgewandten Seite des Ventilkonus und zum anderen von der Querschnittsfläche des Stellkolbens bestimmt wird. Wenn nun der Ventilkonus am zweiten Ventilsitz anliegt, wird die für die Schließkraft maßgebliche Fläche des Ventilkonus vom Druck im Steuerventil abgekoppelt, so daß diese Fläche bei einer Druckerhöhung im Steuerventil unwirksam ist. Dies führt dazu, daß bei einer Druckerhöhung keine Schließkraft erzeugt wird, sondern im Gegenteil eine Öffnungskraft, welche die vom Stellkolben bereitgestellte Kraft unterstützt und den Ventilkonus noch fester gegen den zweiten Ventilsitz drückt (Selbsthaltefunktion). Somit muß nicht darauf geachtet werden, ob der auf den Stellkolben einwirkende Niederdruck bei allen Betriebsbedingungen in der Lage ist, den Ventilkonus in der geöffneten Stellung zu halten.

Durch die Verwendung von Niederdruck zur Ansteuerung des Steuerventils ergeben sich deutlich reduzierte Absteuermengen, so daß sich ein verbesserter hydraulischer Wirkungsgrad ergibt. Auch ergibt sich durch die verringerten Rücklaufmengen, die eine hohe Temperatur haben, eine Reduzierung der Temperaturbelastungen des Kraftstofftanksystems.

In den Figuren 7c und 7d ist eine Variante des in Figur 7b gezeigten Steuerventils dargestellt. Der Ventilkonus 32' weist eine dem Ventilsitz 36 zugeordnete Ventilfläche 60 auf, die als Kugelabschnitt mit einem Radius R geformt ist. Der Radius R ist vergleichsweise groß gewählt. Bei einem Durchmesser des Ventilsitzes von 2 mm liegt der Radius R in der Größenordnung von 3 mm. Der Ventilsitz ist so ausgebildet, daß der von ihm gebildete Kegel einen Öffnungswinkel W1 von 70° bezüglich der Mittelachse des Ventilkonus hat.

Der Fortsatz 40 des Ventilkonus 32' ist mit einem Vorsprung 62 versehen, der in der Führungsbohrung 64 für den Ventilkonus 32' anliegt. Auf diese Weise ist eine doppelte Führung für den Ventilkonus gebildet, so daß eine radiale Verschiebung des Ventilkonus, wie sie aufgrund einer aus der Absteuerbohrung kommenden Druckwelle und/oder von Radialkräften der Ventilfeder 34 hervorgerufen werden könnte, sicher verhindert. Dies gewährleistet die korrekte Lage des Ventilkonus am Ventilsitz, was die Zuverlässigkeit der Dichtwirkung erhöht.

In den Figuren 7e und 7f ist eine weitere Variante des in Figur 7b gezeigten Steuerventils dargestellt. Der Ventilkonus 32' weist eine dem Ventilsitz 36 zugeordnete Ventilfläche 60 auf, die hier aus zwei Kegelstumpfflächen 66, 68 gebildet ist. Der Ventilsitz ist so ausgebildet, daß der von ihm gebildete Kegel einen Öffnungswinkel W1 von 70° bezüglich der Mittelachse des Ventilkonus hat. Die beiden Kegelstumpfflächen 66 und 68 schließen mit der Mittelachse des Konus einen Winkel W2 bzw. W3 ein, der in der Größenordnung von 80° bzw. 45° beträgt.

Die Doppelkegel-Ventilfläche führt zu einer reinen Linienberührung und damit zu einer hohen Flächenpressung, was die Dichtwirkung positiv beeinflußt. Außerdem ist die Doppelkegel-Ventilfläche im Vergleich zur Kugel-Ventilfläche besser und reproduzierbarer zu fertigen, was wiederum die Zuverlässigkeit der Dichtwirkung erhöht und außerdem zu einer Kostensenkung führt.

In den Figuren 7g und 7h ist eine wiederum weitere Variante des in Figur 7b gezeigten Steuerventils dargestellt. Der Ventilkonus 32' weist hier keinen Fortsatz auf, so daß keine doppelte Führung für den Ventilkonus gebildet ist. Ähnlich wie in der vorhergehenden Variante besteht die Ventilfläche 60 des Ventilkonus 32' aus zwei Kegelstumpfflächen 66, 68. Der mit der Mittelachse eingeschlossene Öffnungswinkel W1 des Ventilsitzes beträgt hier 29,5°, während die Winkel W2 und W3 der Kegelstumpfflächen 66, 68 der Ventilfläche 60 30,5° bzw. 22,5° betragen.

Aufgrund des spitzen Winkels, den die Fläche des Ventilsitzes mit der Mittelachse einschließt, wird ein radiales Herausdrücken des Ventilkonus aus seinem Ventilsitz, das hervorgerufen werden könnte von einer seitlich wirkenden Druckwelle aus der Absteuerbohrung bzw. einer Radialkomponente der Kraft der Ventilfeder, zuverlässig vermieden. Damit wird auch die zweite, fertigungstechnisch aufwendige doppelte Kolbenführung überflüssig, wobei der Fertigungsaufwand für den Ventilsitz gleich bleibt. Die spitzwinklige Doppelkegel-Ventilfläche trägt zum sicheren Abdichten bei.

In den Figuren 8a und 8b ist eine zweite Variante zur zweiten Ausführungsform gezeigt. Soweit bei dieser Variante Bauteile verwendet werden, die von den vorhergehenden Figuren bekannt sind, werden dieselben Bezugszeichen verwendet, und es wird auf die obigen Erläuterungen verwiesen.

Im Unterschied zur ersten Variante wird hier wieder, wie bereits aus Figur 3 bekannt, eine Ventilkugel 32 verwendet, die vom Stellkolben 38 über den Fortsatz 40 vom ersten Ventilsitz 36 abgehoben und gegen den zweiten Ventilsitz 37 gedrückt werden kann.

Auch bei dieser Variante ergibt sich bei einem Druckaufbau im Steuerventil eine Selbsthaltefunktion, da die vom Stellkolben 38 abgewandte Fläche der Ventilkugel nicht mit dem höheren Druck beaufschlagt wird.

Ein Vorteil gegenüber der ersten Variante besteht darin, daß die gegenüber dem Fortsatz 40 bewegbare Ventilkugel 32 einen automatischen Toleranzausgleich zwischen der Führung für den Stellkolben und den Ventilsitzen ermöglicht.

## Patentansprüche

1. Einspritzdüse mit einem Düsenkörper (10), einer in diesem verschiebbaren Düsennadel (20), zwei Gruppen von Spritzlöchern (12,14), die in Abhängigkeit von einem Öffnungshub der Düsennadel freigegeben werden, einem Kolben (24), der mit der Düsennadel (20) verbunden ist, einer Anschlagkammer (26), in der der Kolben angeordnet ist und die mit einem Ausgang (28) versehen ist, und einem Steuerventil (31), das den Ausgang der Anschlagkammer öffnen und schließen kann, wodurch der Hub des Kolbens in der Anschlagkammer (26) und damit der Öffnungshub der Düsennadel (20) selektiv begrenzt werden kann, **dadurch gekennzeichnet, daß** die Anschlagkammer (26) bei geschlossenem Steuerventil (31) als hydraulische Feder dient, während der Kraftstoff bei geöffnetem Steuerventil (31) aus der Anschlagkammer (26) über den Ausgang (28) entweichen kann, wobei das Steuerventil (31) ein Ventilelement (30) aufweist, das von einer Ventilfeder (34) gegen einen Ventilsitz (36) beaufschlagt wird und durch einen Stellkolben (38), der mit unter einem Niedrigdruck stehenden Kraftstoff beaufschlagbar ist, vom Ventilsitz (36) abgehoben werden kann.

2. Einspritzdüse nach Anspruch 1, **dadurch gekennzeichnet, daß** das Steuerventil ein Magnetventil ist.

3. Einspritzdüse nach Anspruch 1, **dadurch gekennzeichnet, daß** das Ventilelement eine Ventilkugel (32) ist.

4. Einspritzdüse nach Anspruch 1, **dadurch gekennzeichnet, daß** das Ventilelement ein Ventilkonus (32') ist.

5. Einspritzdüse nach Anspruch 4, **dadurch gekennzeichnet, daß** der Ventilkonus eine Ventilfläche (60) aufweist, die als Kugelabschnitt ausgebildet ist.

6. Einspritzdüse nach Anspruch 4, **dadurch gekennzeichnet, daß** der Ventilkonus eine Ventilfläche (60) aufweist, die durch zwei aneinander angrenzende Kegelstumpfflächen (66, 68) ausgebildet ist.

7. Einspritzdüse nach Anspruch 6, **dadurch gekennzeichnet, daß** der Öffnungswinkel (W2) der näher am Fortsatz (46) liegenden Kegelstumpffläche kleiner ist als der Öffnungswinkel (W1) des Ventilsitzes (36).

8. Einspritzdüse nach Anspruch 7, **dadurch gekennzeichnet, daß** der Winkel W1 29,5° beträgt und die Winkel W2 30,5° beträgt.

9. Einspritzdüse nach Anspruch 6, **dadurch gekennzeichnet, daß** die Öffnungswinkel (W2, W3) der beiden Kegelstumpfflächen (66, 68) sich vom Öffnungswinkel (W1) des Ventilsitzes unterscheiden.

10. Einspritzdüsen nach Anspruch 9, **dadurch gekennzeichnet, daß** die Öffnungswinkel (W2, W3) der beiden Kegelstumpfflächen 80° bzw. 45° betragen und der Öffnungswinkel (W1) des Ventilsitzes etwa 70° beträgt.

11. Einspritzdüse nach Anspruch 1, **dadurch gekennzeichnet, daß** der Niederdruck gleich einem Kraftstoff-Vorförderdruck ist.

12. Einspritzdüse nach Anspruch 1, **dadurch gekennzeichnet, daß** der Niederdruck von einer separaten Versorgung bereitgestellt wird.

13. Einspritzdüse nach Anspruch 1, **dadurch gekennzeichnet, daß** der Niederdruck von einer Leckage des Kraftstoff-Hochdrucksystems stammt.

14. Einspritzdüse nach einem der Ansprüche 1 bis 13, **dadurch gekennzeichnet, daß** ein zweiter Ventilsitz (37) vorgesehen ist, an dem das Ventilelement (32; 32') bei geöffnetem Steuerventil anliegen kann.

15. Einspritzdüse nach einem der Ansprüche 1 bis 14, **dadurch gekennzeichnet, daß** die Düsennadel (20) mit den beiden Gruppen von Spritzlöchern (12, 14) versehen ist.

16. Einspritzdüse nach einem der Ansprüche 1 bis 14, **dadurch gekennzeichnet, daß** der Düsenkörper (10) mit den beiden Gruppen von Spritzlöchern (12, 14) versehen ist.

## Claims

1. Injection nozzle, with a nozzle body (10), with a nozzle needle (20) displaceable in the latter, with two groups of injection holes (12, 14) which are released as a function of an opening stroke of the nozzle needle, with a piston (24) which is connected to the nozzle needle (20), with a stop chamber (26), in which the piston is arranged and which is provided with an outlet (28), and with a control valve (31) which can open and close the outlet of the stop chamber, with the result that the stroke of the piston in the stop chamber (26) and consequently the opening stroke of the nozzle needle (20) can be selectively limited, **characterized in that** the stop chamber (26) serves as a hydraulic spring, with the control valve (31) closed, whilst, with the control valve (31) open, the fuel can escape out of the stop chamber (26) via the outlet (28), the control valve (31) having a valve element (30) which is acted upon against a valve seat (36) by a valve spring (34) and which can be lifted off from the valve seat (36) by means of an actuating piston (38) which can be acted upon by fuel which is under low pressure.

2. Injection nozzle according to Claim 1, **characterized in that** the control valve is a solenoid valve.

3. Injection nozzle according to Claim 1, **characterized in that** the valve element is a valve ball (32).

4. Injection nozzle according to Claim 1, **characterized in that** the valve element is a valve cone (32').

5. Injection nozzle according to Claim 4, **characterized in that** the valve cone has a valve face (60) which is designed as a spherical segment.

6. Injection nozzle according to Claim 4, **characterized in that** the valve cone has a valve face (60) which is formed by two frustoconical faces (66, 68) contiguous to one another.

7. Injection nozzle according to Claim 6, **characterized in that** the aperture angle (W2) of the frustoconical face lying nearer to the extension (46) is smaller than the aperture angle (W1) of the valve seat (36).

8. Injection nozzle according to Claim 7, **characterized in that** the angle (W1) amounts to 29.5° and the angle (W2) amounts to 30.5°.

9. Injection nozzle according to Claim 6, **characterized in that** the aperture angles (W2, W3) of the two frustoconical faces (66, 68) differ from the aperture angle (W1) of the valve seat.

10. Injection nozzle according to Claim 9, **characterized in that** the aperture angles (W2, W3) of the two frustoconical faces amount respectively to 80° and 45° and the aperture angle (W1) of the valve seat amounts to about 70°.

11. Injection nozzle according to Claim 1, **characterized in that** the low pressure is equal to a fuel prefeed pressure.

12. Injection nozzle according to Claim 1, **characterized in that** the low pressure is provided by a separate supply.

13. Injection nozzle according to Claim 1, **characterized in that** the low pressure originates from a leakage of the high-pressure fuel system.

14. Injection nozzle according to one of Claims 1 to 13, **characterized in that** a second valve seat (37) is provided, against which the valve element (32, 32') can come to bear, with the control valve open.

15. Injection nozzle according to one of Claims 1 to 14, **characterized in that** the nozzle needle (20) is provided with the two groups of injection holes (12, 14).

16. Injection nozzle according to one of Claims 1 to 14, **characterized in that** the nozzle body (10) is provided with the two groups of injection holes (12, 14).

## Revendications

1. Injecteur comprenant un corps d'injecteur (10), une aiguille d'injecteur (20) coulissant dans ce corps, deux groupes de trous de pulvérisation (12, 14) libérés en fonction d'une course d'ouverture de l'aiguille d'injecteur, un piston (24) relié à l'aiguille d'injecteur (20) une chambre de butée (26), dans laquelle le piston est disposé et qui est munie d'une sortie (28), et une soupape de commande (31) qui peut ouvrir et fermer la sortie de la chambre de butée (26) et limiter sélectivement la course d'ouverture de l'aiguille d'injecteur (20),
**caractérisé en ce que**
lorsque la soupape de commande (31) est fermée, la chambre de butée (26) sert de ressort hydraulique tandis que, lorsque la soupape de commande (31) est ouverte, le carburant peut s'échapper de la chambre de butée (26) en passant par la sortie (28), la soupape de commande (31) présentant un élément de soupape (30) chargé par un ressort de soupape (34) contre un siège de soupape (36), et qui peut être soulevé du siège de soupape (36) par un piston de réglage (38) sollicité par du carburant se trouvant sous basse pression.

2. Injecteur selon la revendication 1,
**caractérisé par**
une soupape de commande électro-magnétique.

3. Injecteur selon la revendication 1,
**caractérisé par**
une bille (32) comme élément de soupape.

4. Injecteur selon la revendication 1,
**caractérisé par**
un cône (32') comme élément de soupape.

5. Injecteur selon la revendication 4,
**caractérisé en ce que**
le cône de soupape présente une surface de soupape (60) constituée par un segment sphérique.

6. Injecteur selon la revendication 4,
**caractérisé en ce que**
le cône de soupape présente une surface de soupape (60) formée par deux surfaces tronconiques (66, 68) limitrophes.

7. Injecteur selon la revendication 6,
**caractérisé en ce que**
l'angle d'ouverture (W2) de la surface tronconique la plus proche du prolongement (46) est plus petit que l'angle d'ouverture (W1) du siège de soupape (36).

8. Injecteur selon la revendication 7,
**caractérisé en ce que**
l'angle W1 est de 29,5° et l'angle W2 de 30,5°.

9. Injecteur selon la revendication 6,
**caractérisé en ce que**
les angles d'ouverture (W2, W3) des deux surfaces tronconiques (66, 68) diffèrent de l'angle de l'ouverture (W1) du siège de soupape.

10. Injecteur selon la revendication 9,
**caractérisé en ce que**
les angles d'ouverture (W2, W3) des deux surfaces tronconiques sont respectivement de 80° et 45° et l'angle d'ouverture (W1) du siège de soupape est d'environ 70°.

11. Injecteur selon la revendication 1,
**caractérisé en ce que**
la basse pression est égale à une pression de pré-refoulement du carburant.

12. Injecteur selon la revendication 1,
**caractérisé en ce que**
la basse pression est fournie par une alimentation séparée.

13. Injecteur selon la revendication 1,
**caractérisé en ce que**
la basse pression provient d'une fuite du système de haute pression du carburant.

14. Injecteur selon une des revendications 1 à 13,
**caractérisé en ce qu'**
il est prévu un deuxième siège de soupape (37) auquel l'élément de soupape (32, 32') peut s'appliquer lorsque la soupape de commande est ouverte.

15. Injecteur selon une des revendications 1 à 14,
**caractérisé en ce que**
l'aiguille de buse (20) est munie de deux groupes de trous de pulvérisation (12, 14).

16. Injecteur selon une des revendications 1 à 14,
**caractérisé en ce que**
le corps de buse (10) est muni des deux groupes de trous de pulvérisation (12, 14).
